# EUROPÄISCHE PATENTSCHRIFT

(11) **EP 2 531 414 B1**
(45) Veröffentlichungstag und Bekanntmachung des Hinweises auf die Patenterteilung: **06.05.2015**
(21) Anmeldenummer: 11711390.2
(22) Anmeldetag: 28.01.2011
(51) Int. Cl.: B65D 19/32

(54) **KUNSTSTOFFPALETTE**
PLASTIC PALLET
PALETTE EN MATIÈRE PLASTIQUE

(30) Priorität: 01.02.2010 CH 1172010
(43) Veröffentlichungstag der Anmeldung: 12.12.2012
(73) Patentinhaber: Georg Utz Holding AG, 5620 Bremgarten (CH)
(72) Erfinder: DUBOIS, Jean-Marc, 6390 Engelberg (CH); HUG, Yves, 8966 Lieli (CH); SCHWAB, Boris, 5304 Endingen (CH)
(74) Vertreter: Spierenburg, Pieter
(86) Internationale Anmeldenummer: PCT/IB2011/050372
(87) Internationale Veröffentlichungsnummer: WO 2011/092649

(56) Entgegenhaltungen:
- EP-A1- 2 080 705
- EP-A2- 0 979 778
- DE-A1- 2 149 501
- FR-A1- 2 715 127
- US-A1- 2001 029 874
- US-A1- 2003 110 990
- US-A1- 2006 032 413
- US-A1- 2006 032 414

## Beschreibung

Die Erfindung betrifft eine Kunststoffpalette nach dem Oberbegriff des Patentanspruchs 1.

### STAND DER TECHNIK

Eine Palette aus Kunststoff ist beispielsweise aus CH-A-685 549 bekannt, und besteht aus einem Oberteil oder Deck und einem Unterteil mit Längskufen, welche durch Spiegelschweissen miteinander verbunden sind. Die Oberseite und die Unterseite sind mit Rippen versehen, so dass die Palette ein geringeres Gewicht und dennoch die nötige Stabilität aufweist. Zur weiteren Verstärkung können Metallrohre in halbmondförmigen Aussparungen in der Verrippung des Unterteils vorgesehen sein. Die Verrippung des Oberteils stimmt geometrisch mit der Verrippung des Unterteils überein, so dass die Stirnteile der Rippen beider Teile zusammengeschweisst sind. Damit das Oberteil deckungsgleich mit dem Unterteil verbunden wird, ist eine präzise und qualitativ hochstehende Fertigung dieser Teile erforderlich. Insbesondere müssen die Rippen des Oberteils und diejenigen des Unterteils genau passend aufeinander ausgerichtet sein, damit die Palette an den Rändern eine glatte Oberfläche ohne Grate aufweist.

Des Weiteren wird eine geschlossene Palette mit einer sogenannten Fräslinie in EP-A-1 970 318 beschrieben, wobei das Oberteil und das Unterteil an den Rändern miteinander verbunden sind. Bei der Verschweissung des Oberteils mit dem Unterteil wird eine Wulst gebildet, die mit einem Fräsvorgang entfernt werden muss, damit die Palette eine glatte Oberfläche aufweist. Die Problematik des Fräsvorgangs und der Materialschwächung im Randbereich einer solchen Kunststoffpalette ist dort ausführlich beschrieben. Das Fräsen der Wulst wird manuell von einer Person vorgenommen, so dass es auf deren Fähigkeiten ankommt, ob mehr oder weniger Material weggefräst wird.

Ferner offenbart EP-A-2 080 705 eine Kunststoffpalette mit den Merkmalen des Oberbegriffs des Patentanspruchs 1.

### AUFGABE DER ERFINDUNG

Der vorliegenden Erfindung liegt nun die Aufgabe zugrunde, eine Kunststoffpalette anzugeben, welche eine einfache Handhabung bei der Verbindung zwischen dem Oberteil und dem Unterteil mit einer glatten Umrandung erlaubt, und gleichzeitig eine hohe Sicherheit gegen seitliche Beschädigungen der Palette bietet.

### GEGENSTAND DER ERFINDUNG

Diese Aufgabe wird durch eine Kunststoffpalette mit den Merkmalen des Patentanspruchs 1 gelöst.

Die erfindungsgemässe Kunststoffpalette hat den grossen Vorteil, dass im Randbereich der Palette eine Knoutchzone ausgebildet ist, wobei eine flächige Verbindung zwischen dem Oberteil und dem Unterteil mit einer hohen Genauigkeit mit einer glatten Umrandung erreicht werden kann. Dadurch entfällt eine Nachbearbeitung der Umrandung.

### BESCHREIBUNG EINES AUSFÜHRUNGSBEISPIELES DER ERFINDUNG

Weitere Vorteile der Erfindung ergeben sich aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: eine Kunststoffpalette in zusammengeschweisstem Zustand,
- Fig. 2: das Unterteil der Kunststoffpalette von oben,
- Fig. 3: das Unterteil der Kunststoffpalette von unten,
- Fig. 4: das Unterteil der Kunststoffpalette mit Metallrohren von oben,
- Fig. 5: das Oberteil oder Deck der Kunststoffpalette von oben,
- Fig. 6: das Oberteil von unten,
- Fig. 7: einen Teilquerschnitt in Richtung A der Figur 2 durch die Kunststoffpalette,
- Fig. 8: einen Teilquerschnitt in Richtung B der Figur 2 durch die Kunststoffpalette,
- Fig. 9: eine Variante der Kunststoffpalette von oben, und
- Fig. 10: die Variante der Kunststoffpalette von unten

In den Figuren sind für dieselben Elemente jeweils dieselben Bezugszeichen verwendet und es gelten Erklärungen zu einem bestimmten Bezugszeichen für alle Figuren, wenn nicht ausdrücklich etwas anders erwähnt ist.

In Figur 1 ist eine Kunststoffpalette 1 mit einem Oberteil oder Deck 2 und einem Unterteil 3, welches in Reihen vorgesehene Längskufen 4 mit seitlichen Aussparungen 5 und 6 aufweist. Das Oberteil ist mit einer vollkommen glatten Oberfläche versehen, damit die Palette leicht zu reinigen ist und keine Ansätze für Schmutz oder Bakterien bietet, weshalb sie sich hervorragend für einen Einsatz im Hygiene- und Reinraumbereich eignet.

Figur 2 zeigt das Unterteil 3 von oben, das eine Rippenstruktur 11 in den Hohlräumen 12 aufweist, um eine mechanische Stabilität und eine grosse Gewichtseinsparung zu bewirken. Ferner sind halbkreisförmige Aussparungen 13 in der Rippenstruktur 11 vorgesehen, um Verstärkungsrohre 21 aus Metall oder einem geeigneten harten Kunststoff aufzunehmen (vergleiche Figur 4). Des Weiteren sind regelmässig über die Oberfläche verteilte, kreiszylinderförmige erste Vorsprünge 14 angeordnet. An den Eckbereichen des Unterteils 3 sind kreiszylindrische Rohrabschnitte oder Zylinder 15 vorhanden, in welche Zentrierzapfen 22 des Oberteils 2 hineinpassen (vergleiche Figur 6). Die Rohrabschnitte oder Zylinder 15 sind mit vier regelmässig am Innenrand verteilten, vertikalen kleinen Stegen 18 versehen, welche zur Zentrierung der Zapfen 22 dienen. Ferner ist eine leicht zurückversetzte Umrandung 16 mit vorstehenden Ausbuchtungen 17 auf den kurzen Seiten des Unterteils 3 vorgesehen, welche dazu dient, um vom nach unten gebogenen Rand 23 des Oberteils umfasst zu werden (vergleiche Figuren 6 und 7).

Figur 3 zeigt das Unterteil 3 von unten, wobei nunmehr die Längskufen 4 mit einem Rippenprofil 24 deutlich erkennbar sind. Ferner sind ebenfalls die kreiszylindrischen Vorsprünge 14 von unten ersichtlich, die in den flacheren Bereichen entsprechend weniger tief ausgebildet sind. Die mittlere Längskufe 40 ist im Bereich der Aussparungen 5 und 6 mit jeweils einer rechteckförmigen Aussparung 41 versehen, welche durch die Ausformung mit einem Spritzgusswerkzeug und Formkernen bedingt sind.

Figur 4 zeigt eine andere Perspektive auf das Unterteil 3 von oben, wobei nunmehr die Verstärkungsrohre 21 aus Metall oder aus einem geeigneten harten Kunststoff wie Polycarbonate (PC) oder Polyoximethylen (POM) hergestellt sind. Ebenfalls sind hier rechteckförmige Aussparungen 43 und 44 beidseits des mittleren Verstärkungsrohrs 21 im Bereich der Aussparungen 5 und 6 vorhanden, welche für die Entformung der mittleren Längskufe 40 erforderlich sind.

Figur 5 zeigt das Oberteil oder Deck 2 von oben und Figur 6 von unten. Hier ist ebenfalls eine Rippenstruktur 25 mit halbkreisförmigen Aussparungen 26 für die Verstärkungsrohre 21 ersichtlich. Ferner sind kreuzförmige zweite Vorsprünge 27 mit jeweils einem diesen umgebenden vorstehenden Ring 28 vorgesehen, welche den kreiszylindrischen Vorsprüngen 14 gegenüberstehen, wenn das Oberteil 2 auf das Unterteil 3 gelegt wird. Dazu sind noch vorstehende Zapfen 22 in den Eckbereichen vorgesehen, die in den kreiszylindrischen Rohrabschnitten 15 des Unterteils 3 hineinpassen. Diese Zapfen 22 sind als Ringzylinder ausgebildet und weisen nach aussen zeigende Stege 29 auf, die mit einem äusseren Ring 30 verbunden sind. Wenn das Oberteil 2 auf das Unterteil 3 gebracht wird, liegt der äussere Ring 30 auf dem jeweiligen Rohrabschnitt 15 auf, wobei ein geringeres Spiel zwischen den Zapfen 22 und den Rohrabschnitten 15 bestehen bleibt. Das Oberteil 2 und das Unterteil 3 werden sodann durch Reib- oder Vibrationsschweissen zusammengefügt. Dabei wird das Oberteil 2 in einer kreisenden oder linear schnellen hin- und hergehenden Bewegung mit dem Unterteil 3 zusammengeschweisst. Somit werden die ersten Vorsprünge 14 des Oberteils 2 mit den zweiten Vorsprüngen 27 des Unterteils 3 und auch die äusseren Ringe 30 mit den Rohrabschnitten 15 zusammengeschweisst. Es können jedoch auch andere Schweissverfahren wie das Spiegelschweissen verwendet werden. Des Weiteren ist der umlaufende gebogene Rand 23 des Oberteils 2 zu sehen, welcher mit senkrecht dazu angeordneten, nach innen zeigenden Stegen 31 versehen ist, die zur Ausrichtung des Randes 23 des Oberteils 2 zur Umrandung 16 mit den Ausbuchtungen 17 des Unterteils 3 dienen. Die Ausbuchtungen 17 geben der Umrandung 16 an den kürzeren Seiten eine zusätzliche Stabilität, so dass diese an ihrer oberen Kante beim Vibrationsschweissen in der Längsrichtung nicht vom Oberteil 2 mitgenommen werden. Somit ergibt sich auch an den kürzeren Seiten der Palette eine besonders stabile Verbindung zwischen dem Oberteil 2 und dem Unterteil 3. Die hier beschriebene Verbindung durch Vibrationsschweissen ist besonders wirtschaftlich, da unter anderem ein Entfernen von vorstehenden Wulsten vollkommen entfällt.

In Figur 7 ist ein Teilquerschnitt in Richtung A der Figur 2 durch die Kunststoffpalette 1 ersichtlich, in welcher der umlaufend gebogene Rand 23 des Oberteils 2 und die Umrandung 16 des Unterteils 3 deutlicher erkennbar sind. Ferner ist ein umlaufender Absatz 32 zu sehen, auf welchem der gebogene Rand 23 mit seinem vorderen Ende sich abstützt, d.h. dass der Rand 23 mit dem Absatz 32 beim Vibrationsschweissen verschweisst wird. Ebenfalls wird aber die obere Kante der Umrandung 16 mit der Unterseite des Oberteils 2 verschweisst. Somit entsteht eine sogenannte Knautschzone, d.h. eine doppelte Sicherheit gegen seitliche Verletzungen der Palette: wenn die Schweissverbindung zwischen Rand 23 und Absatz 32 durch eine Verletzung sich löst, bleibt noch die Schweissverbindung zwischen der Umrandung 16 und dem Oberteil 2. Gleichzeitig wird eine glatte Umrandung der Palette 1 erreicht, welche nicht nachbearbeitet werden muss. Die Aussenwand 33 unterhalb des Absatzes 32 ist nach innen versetzt angeordnet.

Figur 8 zeigt einen Teilquerschnitt in Richtung B der Figur 2 durch die Kunststoffpalette 1, in welchem Bereich aber die Aussenwand 33 im wesentlichen fluchtend mit dem Rand 23 ausgebildet ist.

Wie aus dem Obigen hervorgeht, hat die Kunststoffplalette 1 sowohl oben am Deck 2 als auch bei den Kufen 4 - zumindest in den für den Transport und die weitere Handhabung entscheidenden Eckbereichen - dieselben Ausmasse. Damit kann die Kunststoffpalette 1 bei anspruchsvolleren Anwendungen als vollwertiger Ersatz für die bekannten Holzpaletten (Euro-Paletten) dienen.

Die so hergestellte, mit Verstärkungsrohren 21 verstärkte Kunststoffpalette 1 hat eine statische Belastbarkeit von etwa 7'500 kg. Die dynamische Belastbarkeit liegt zwischen 1'000 und 1'300 kg.

In den Figuren 9 und 10 ist eine Variante der Kunststoffpalette nach den Figuren 1 bis 8, bei welcher in Längsrichtung nunmehr vier Verstärkungsrohre 35, 36, 37 und 38 vorgesehen sind. Da die mittleren Verstärkungsrohre 36 und 37 beidseitig der mittleren Längskufe 42 angeordnet sind, ist das Oberteil oder Deck 2 geschlossen mit dem Unterteil 3 verschweisst, so dass kein Wasser zwischen diesen beiden Teilen eindringen kann. Um dies bei der ersten Ausführung der Kunststoffpalette 1 zu verhindern, muss eine absolute Dichtung zwischen dem Deck 2 und dem Unterteil 3 im Bereich der Öffnungen 43 und 44 beidseits des mittleren Verstärkungsrohr 21 (siehe Figur 4) vorgesehen sein. Beim Vibrationsschweissen kann dies nicht immer gewährleistet werden. Ein weiterer Vorteil dieser Ausführung der Kunststoffpalette 1 der Figuren 9 und 10 ist, dass die mittlere Längskufe 42 geschlossen ist und somit nicht unversehens an den rechteckförmigen Öffnungen 41 (siehe Figur 3) hängenbleiben kann. Des Weiteren ist die Ausführung der Variante nach den Figuren 9 und 10 mit der Ausführung der Figuren 1 bis 8 identisch gestaltet.

Um eine bessere Zentrierung auf einen Gitterrahmen zu erreichen, sind die Eckbereiche 45 der äusseren Längskufen 4 mit einem vorstehenden äusseren Rand 46 versehen, welcher mit der Kontur des Decks 2 übereinstimmt.

## Patentansprüche

1. Kunststoffpalette (1) mit einem hohlen, mit Rippen (11) und Kufen (4) versehenen Unterteil (3) und einem mit Rippen (25) versehenen, daran angeschweissten Oberteil (2), wobei das Unterteil (3) gegenüber dem Oberteil (2) eine zurückversetzte Umrandung (16) mit einem vorstehenden Absatz (32) aufweist und das Oberteil (2) einen nach unten gebogenen Rand (23) aufweist, welcher die Umrandung des Unterteils umgreift, **dadurch gekennzeichnet, dass** der gebogene Rand (23) mit seinem vorderen Ende auf dem vorstehenden Absatz (32) abgestützt und mit diesem verschweisst ist und die obere Kante der Umrandung (16) mit der Unterseite des Oberteils verschweisst ist, so dass zwischen dem Rand (23) und der Umrandung (16) eine Knautschzone gebildet ist.

2. Kunststoffpalette nach Anspruch 1, **dadurch gekennzeichnet, dass** an der Umrandung (16) vorstehende Ausbuchtungen (17) vorgesehen sind und der gebogene Rand (23) senkrecht dazu angeordnete Stege (31) aufweist, welche zu den Ausbuchtungen (17) ausgerichtet sind.

3. Kunststoffpalette nach Anspruch 1 oder 2, **dadurch gekennzeichnet, dass** das Oberteil (2) zusätzlich am gebogenen Rand (23) mit der Umrandung (16) des Unterteils zusammengeschweisst ist.

4. Kunststoffpalette nach einem der Ansprüche 1 bis 3, **dadurch gekennzeichnet, dass** das Unterteil (3) regelmässig über die Oberfläche verteilte erste Vorsprünge (14) und das Oberteil (2) den ersten gegenüberliegende zweite Vorsprünge (27) aufweist, und das Oberteil und das Unterteil an den Vorsprüngen zusammengeschweisst sind.

5. Kunststoffpalette nach Anspruch 4, **dadurch gekennzeichnet, dass** die ersten Vorsprünge (14) flache Erhebungen und die zweiten Vorsprünge (27) kreuzförmige Rippen sind.

6. Kunststoffpalette nach Anspruch 5, **dadurch gekennzeichnet, dass** die ersten Vorsprünge (14) kreisförmig sind und die kreuzförmigen Rippen der zweiten Vorsprünge (27) von einem vorstehenden Ring (28) umgeben sind.

7. Kunststoffpalette nach einem der Ansprüche 1 bis 6, **dadurch gekennzeichnet, dass** das Oberteil (2) in den Eckbereichen Zentrierzapfen (22) aufweist, welche in den Zapfen gegenüberliegenden Zylinder (15) des Unterteils (3) hineinpassen.

8. Kunststoffpalette nach Anspruch 7, **dadurch gekennzeichnet, dass** die Zylinder (15) mit regelmässig an der Innenwand verteilten Stegen (18) versehen sind, welche zur Zentrierung der Zapfen (22) in den Zylindern (15) dienen.

9. Kunststoffpalette nach einem der Ansprüche 1 bis 8, **dadurch gekennzeichnet, dass** das Oberteil (2) und das Unterteil (3) im Bereich der Kufen (4) dieselben Aussenmasse aufweisen.

10. Kunststoffpalette nach Anspruch 9, **dadurch gekennzeichnet, dass** die Kufen (4) im Eckbereich (45) mit einem vorstehenden äusseren Rand (46) versehen ist, welcher mit der Kontur des Oberteils (2) übereinstimmt.

## Claims

1. A plastic pallet (1), comprising a hollow lower part (3) provided with ribs (11) and runners (4), and an upper part (2) welded thereto and provided with ribs (25), wherein the lower part (3) comprises an edging (16) with a protruding shoulder (32) which is set back in relation to the upper part (2), and the upper part (2) comprises an edge (23) which is bent downwards and engages around the edging of the lower part, **characterized in that** the bent edge (23) is supported with its front end on the protruding shoulder (32) and is welded together with said shoulder, and the upper edge of the edging (16) is welded together with the bottom side of the upper part, so that a crush zone is formed between the edge (23) and the edging (16).

2. A plastic pallet according to claim 1, **characterized in that** protrusions (17) protruding from the edging (16) are provided, and the bent edge (23) comprises webs (31) which are arranged perpendicularly thereto and are aligned with respect to the protrusions (17).

3. A plastic pallet according to claim 1 or 2, **characterized in that** the upper part (2) is additionally welded together at the bent edge (23) with the edging (16) of the lower part.

4. A plastic pallet according to one of the claims 1 to 3, **characterized in that** the lower part (3) comprises first projections (14) distributed regularly over the surface and the upper part (2) comprises second projections (27) situated opposite of the first projections, and the upper part and lower part are welded together at the projections.

5. A plastic pallet according to claim 4, **characterized in that** the first projections (14) are flat elevations and the second projections (27) are cross-shaped ribs.

6. A plastic pallet according to claim 5, **characterized in that** the first projections (14) are circular and the cross-shaped ribs of the second projections (27) are surrounded by a protruding ring (28).

7. A plastic pallet according to one of the claims 1 to 6, **characterized in that** the upper part (2) comprises centring pins (22) in the corner regions which fit into cylinders (15) of the bottom part (3) opposite of said pins.

8. A plastic pallet according to claim 7, **characterized in that** the cylinders (15) are provided with webs (18) which are regularly distributed on the inner wall and are used for centring the pins (22) in the cylinders (15).

9. A plastic pallet according to one of the claims 1 to 8, **characterized in that** the upper part (2) and the lower part (3) have the same external dimensions in the region of the runners (4).

10. A plastic pallet according to claim 9, **characterized in that** the runners (4) are provided in the corner region (45) with a protruding outer edge (46) which coincides with the contour of the upper part (2).

## Revendications

1. Palette en plastique (1) avec une partie inférieure (3) creuse munie de nervures (11) et de patins (4) et avec une partie supérieure (2) munie de nervures (25) soudée sur celle-ci, dans laquelle la partie inférieure (3) présente vis-à-vis de la partie supérieure (2) une bordure en retrait (16) avec un épaulement en saillie (32) et la partie supérieure (2) présente un bord (23) recourbé vers le bas qui entoure la bordure de la partie inférieure, **caractérisée en ce que** le bord recourbé (23) s'appuie à son extrémité antérieure sur l'épaulement en saillie (32) et est soudé à celui-ci et le bord supérieur de la bordure (16) est soudé à la face inférieure de la partie supérieure de façon à former une zone d'écrasement entre le bord (23) et la bordure (16).

2. Palette en plastique selon la revendication 1, **caractérisée en ce que** des creux (17) en saillie sont prévus sur la bordure (16) et le bord recourbé (23) présente des barrettes (31) perpendiculaires à celui-ci qui sont orientées vers les creux (17).

3. Palette en plastique selon la revendication 1 ou 2, **caractérisée en ce que** la partie supérieure (2) est soudée en outre sur le bord recourbé (23) avec la bordure (16) de la partie inférieure.

4. Palette en plastique selon l'une des revendications 1 à 3, **caractérisée en ce que** la partie inférieure (3) présente des premières saillies (14) réparties régulièrement sur la surface et la partie supérieure (2) des deuxièmes saillies (27) faisant face aux premières, et la partie supérieure et la partie inférieure sont soudées ensemble au niveau des saillies.

5. Palette en plastique selon la revendication 4, **caractérisée en ce que** les premières saillies (14) sont des surélévations de faible hauteur et les deuxièmes saillies (27) des nervures en forme de croix.

6. Palette en plastique selon la revendication 5, **caractérisée en ce que** les premières saillies (14) sont de forme circulaire et les nervures en forme de croix des deuxièmes saillies (27) sont entourées d'un anneau en saillie (28).

7. Palette en plastique selon l'une des revendications 1 à 6, **caractérisée en ce que** la partie supérieure (2) présente dans les coins des goujons de centrage (22) qui s'adaptent dans des cylindres (15) de la partie inférieure (3) qui leur font face.

8. Palette en plastique selon la revendication 7, **caractérisée en ce que** les cylindres (15) sont munis de barrettes (18) réparties régulièrement sur la surface intérieure, qui servent au centrage des goujons (22) dans les cylindres (15).

9. Palette en plastique selon l'une des revendications 1 à 8, **caractérisée en ce que** la partie supérieure (2) et la partie inférieure (3) présentent les mêmes dimensions extérieures au niveau des patins (4).

10. Palette en plastique selon la revendication 9, **caractérisée en ce que** les patins .(4) sont munis dans le coin (45) d'un bord extérieur en saillie (46) qui coïncide avec le contour de la partie supérieure (2).
